# EUROPÄISCHE PATENTSCHRIFT

(11) **EP 0 997 171 B1**
(45) Veröffentlichungstag und Bekanntmachung des Hinweises auf die Patenterteilung: **16.03.2005**
(21) Anmeldenummer: 99121230.9
(22) Anmeldetag: 23.10.1999
(51) Int. Cl.: A63F 9/04

(54) **Würfel**
Die
Dé

(30) Priorität: 29.10.1998 DE 29819272 U
(43) Veröffentlichungstag der Anmeldung: 03.05.2000
(73) Patentinhaber: Sturm, Radoslaw, 50374 Erftstadt-Dirmerzheim (DE)
(72) Erfinder: Sturm, Radoslaw, 50374 Erftstadt-Dirmerzheim (DE)
(74) Vertreter: Selting, Günther, Dipl.-Ing.

(56) Entgegenhaltungen:
- DE-C- 488 334
- US-A- 1 587 580
- US-A- 4 900 034

## Beschreibung

Die Anmeldung bezieht sich auf einen Körper zum Würfeln für Würfelspiele.

Bei einem Würfelkörper für Würfelspiele ist grundsätzlich die Forderung zu erfüllen, dass alle Seitenflächen des Würfelkörpers annähernd gleich häufig fallen. Würfelkörper für Würfelspiele bestehen daher klassicherweise aus einem sechsseitigen Würfel mit sechs quadratisch gleichen Seitenflächen. Als symmetrische Würfelkörper mit weniger oder mehr als sechs Seiten sind weitere geometrisch reguläre Polyeder bekannt, die vier Seiten, acht, zwölf oder zwanzig gleiche Seitenflächen aufweisen. Spielwürfel mit Seitenzahlen ungleich vier, sechs, zwölf oder zwanzig können nur als nicht-reguläre Polyeder ausgebildet sein, d.h. nicht alle Seitenflächen und Winkel des Würfelkörpers sind gleich. Bei den als nicht reguläre Polyeder ausgebildeten Würfelkörpern stellt sich daher das Problem, dass aufgrund der Asymmetrie bestimmte Seiten beim Würfeln häufiger oder seltener als andere Seiten fallen. Dieser Umstand schien bisher dem Wunsch nach einem Körper zum Würfeln mit sieben Seiten entgegenzustehen.

In US-A-4,900,034 ist ein siebenseitiger Würfel offenbart, der von fünf Seitenflächen eines gleichseitigen Fünfeckes sowie zwei Stirnflächen gebildet wird. Der Abstand der beiden Stirnflächen zueinander ist kleiner als der von den fünf Seiten des Fünfeckes eingeschlossene Innenkreis, so dass die Fläche der Stirnflächen größer ist als die Fläche der Seitenflächen. Die Stirnflächen fallen daher jeweils häufiger als die Seitenflächen.

Aufgabe der Erfindung ist es, einen siebenseitigen Körper zum Würfeln zu schaffen, dessen sieben Seiten beim Würfeln mit jeweils gleicher Häufigkeit fallen.

Diese Aufgabe wird erfindungsgemäß gelöst durch die Merkmale des Anspruchs 1.

Der erfindungsgemäße Würfelkörper ist ein siebenflächiger Polyeder mit zwei zueinander parallelen Stirnflächen und fünf zueinander gleichen Seitenflächen zwischen den Stirnflächen, die ein gleichwinkliges Fünfeck bilden und senkrecht zu den Seitenflächen stehen. Der Abstand der beiden Stirnflächen voneinander zu dem Innenumfang der Stirnflächen ist derart bemessen, dass beim Würfeln jede Stirnfläche annähernd genau so häufig untenliegend zum Liegen kommt wie jede Seitenfläche. Grundsätzlich ist es so, dass die fünf Seitenflächen jeweils gleichhäufig fallen, wie auch die beiden Stirnflächen jeweils gleichhäufig fallen, d.h. beim Würfeln untenliegend zum Liegen kommen. Die Höhe des Würfels, d.h. der Stirnflächenabstand, ist gegenüber dem Innenumfang der Stirnflächen derart eingestellt, dass jede Stirnfläche jeweils genauso häufig fällt wie jede Seitenfläche. Das bedeutet, dass jede Stirnfläche im statistischen Mittel jedes siebte Mal fällt, wie auch jede Seitenfläche statistisch gemittelt jedes siebte Mal fällt. Dadurch ist ein siebenseitiger Körper zum Würfeln geschaffen, der trotz seiner nichtregulären Polyederform die wichtigste Forderung an einen Würfelkörper für Würfelspiele erfüllt, nämlich die Forderung, dass jede Seite gleichhäufig fällt.

Das Verhältnis vom Stirnflächenabstand zum Stirnflächeninnenumfang muss zwischen 1,0 und 2,0 liegen. Nur dann ist gewährleistet, dass alle sieben Flächen des Würfelkörpers gleichhäufig fallen. Insbesondere ist bei einem Verhältnis vom Stirnflächenabstand zum -innenumfang von 1,2 gewährleistet, dass alle sieben Seitenflächen etwa gleich häufig fallen.

Vorzugsweise ist im Zentrum des Würfelkörpers ein Hohlraum mit einem Rollelement vorgesehen, das kleiner als der Hohlraum ausgebildet und in diesem freibeweglich ist. Dadurch erhält der Würfelkörper beim Würfeln eine bessere Rolldynamik. Der Wüfelkörper rollt weiter und gleichmäßiger, so dass das Würfelergebnis weniger durch gezieltes Würfeln des Würfelkörpers manipuliert werden kann.

Vorzugsweise sind die Ecken des Würfelkörpers zwischen einer Stirnfläche und zwei Seitenflächen abgerundet ausgebildet, so dass der Würfel gleichmäßiger und weniger springend abrollen kann.

Im folgenden wird unter Bezugnahme auf die Zeichnungen ein Ausführungsbeispiel der Erfindung näher erläutert.

Es zeigen:
- Fig.1: eine erste Stirnseite des erfindungsgemäßen Würfelkörpers,
- Fig. 2: drei Seitenflächen des Würfelkörpers der Fig. 1,
- Fig. 3: zwei weitere Seitenflächen des Würfelkörpers der Fig. 1, und
- Fig. 4: die zweite Stirnfläche des Würfelkörpers der Fig. 1.

In den Figuren 1 bis 4 ist ein Würfelkörper 10 dargestellt, der aus Holz besteht, jedoch auch aus anderen Materialien, beispielsweise Kunststoff oder Metall hergestellt sein kann.

Der Würfelkörper 10 ist ein siebenseitiger Polyeder und weist zwei Stirnflächen 12,13 auf, die parallel zueinander stehen. Ferner weist der Würfelkörper 10 fünf gleiche Seitenflächen 11,14-17 auf, die ein gleichseitiges Fünfeck miteinander bilden. Die Seitenflächen 11, 14 bis 17 stehen senkrecht zu den Stirnflächen 12,13. Der Abstand Y der beiden Stirnflächen 12,13 voneinander ist ungefähr 1,2-fach so groß wie der Innenumfang X der Stirnflächen 12,13. Bei diesem Verhältnis von Stirnflächeninnenumfang Y und Stirnflächenabstand X zueinander, so ergaben Versuche, fallen alle Seitenflächen 11-17 des Würfelkörpers 10 beim Würfeln annähernd gleichhäufig, d.h. jede Seite 11-17 des Würfelkörpers 10 kommt annähernd gleichhäufig untenliegend zum Liegen, nachdem gewürfelt wurde. Dadurch ist die Hauptforderung an einen Spielwürfel-Körper, nämlich die Forderung, dass jede Seite, d.h. jede Zahl, des Würfelkörpers ungefähr gleichhäufig fällt, erfüllt.

Im vorliegenden Beispiel sind die beiden Stirnflächen 12,13 mit den Würfelzahlen 2 und 3 versehen, während die Seitenflächen 11,14-17 nacheinander mit den Würfelzahlen 1,4,5,6 und 7 versehen sind. Fällt beim Würfeln eine der Stirnflächen 12,13, zählt stets die obenliegende Würfelzahl. Fällt der Würfelkörper 10 auf eine Seitenfläche 11,14-17, so sind stets zwei Seitenflächen 11,14-17 obenliegend. In diesem Fall zählt jeweils die größere der beiden obenliegenden Würfelzahlen, es sei denn, die Würfelzahlen 1 und 7 sind gleichzeitig obenliegend. In diesem Fall "schlägt" die 1 die 7 und zählt die Würfelzahl 1.

Wie in Figur 4 dargestellt, weist der Würfelkörper 10 einen Hohlraum 20 auf, in dem ein frei bewegliches Rollelement 22 eingeschlossen ist. Das Rollelement 22 besteht aus Metall und sorgt für ein größeres Gesamtgewicht des Würfels, so dass sich ein gleichmäßigerer Würfelverlauf und eine gleichmäßigere Würfelbahn ergeben.

Die Ecken und Kanten des Würfels, insbesondere die Ecken zwischen einer Stirnfläche 12,13 und zwei Seitenflächen 11,14-17 sind abgerundet ausgebildet, um ein gleichmäßigeres Rollen des Würfelkörpers 10 zu ermöglichen.

## Patentansprüche

1. Körper zum Würfeln für Würfelspiele,
wobei der Körper (10) ein siebenflächiger Polyeder ist und zwei zueinander parallele Stirnflächen (12,13) und fünf gleiche Seitenflächen (11,14-17) zwischen den Stirnflächen aufweist, die jeweils ein gleichwinkliges Fünfeck bilden und senkrecht zu den Seitenflächen (11,14-17) stehen, und
wobei der Abstand (Y) der beiden Stirnflächen (12,13) voneinander zu dem Innenumfang (X) der Stirnflächen (12,13) derart bemessen ist, dass beim Würfeln jede Stirnfläche (12,13) annähernd genauso häufig untenliegend zu liegen kommt wie jede Seitenfläche (11,14-17),
**dadurch gekennzeichnet**
**dass** der Abstand (Y) der beiden Stirnflächen (12,13) voneinander größer als der Innenumfang (X) der Stirnflächen ist, und
**dass** das Verhältnis des Stirnflächenabstandes (Y) zu dem Innenumfang (X) zwischen 1,0 und 2,0 liegt.

2. Körper nach Anspruch 1, **dadurch gekennzeichnet, dass** im Körperzentrum ein Hohlraum (20) mit einem Rollelement (22) vorgesehen ist, das kleiner als der Hohlraum (20) ausgebildet und in diesem frei beweglich ist.

3. Körper nach Anspruch 1 oder 2, **dadurch gekennzeichnet, dass** die Ecken zwischen einer Stirnfläche (12,13) und zwei Seitenflächen (11,14-17) jeweils abgerundet ausgebildet sind.

## Claims

1. Dicing body for dicing games, wherein
the body (10) is a seven-face polyhedron comprising two parallel end faces (12,13) and five equal side faces (11, 14-17) between the end faces, each forming an equiangular pentagon and extending vertically to the side faces (11,14-17),
the distance (Y) between the two end faces (12,13) relative to the inner circumference (X) of the end faces (12,13) is dimensioned in such a way that upon dicing each end face (12,13) lands face down approximately as frequently as every side face (11,14-17),
**characterized in**
**that** the distance (Y) between the two end faces (12,13) is greater than the inner circumference (X) of the end faces , and
**that** the ratio of the distance (Y) between end faces to the inner circumference (X) is between 1.0 and 2.0.

2. Body of claim 1, **characterised in that** a hollow space (20) is provided in the centre of the dice with a roll element (22) which is smaller than the hollow space (20) and can freely move in it.

3. Body of one of claims 1 and 2, **characterised in that** the corners between an end face (12,13) and two side faces (11,14-17) are rounded.

## Revendications

1. Dé à jouer,
le dé (10) étant un polyèdre à sept faces et présentant deux faces frontales (12, 13) parallèles entre elles et cinq faces latérales (11, 14-17) identiques entre les faces frontales qui forment un pentagone régulier et sont perpendiculaires aux faces latérales (11, 14-17), et
la distance (Y) des deux faces frontales (12, 13) entre elles étant déterminée par rapport à la périphérie intérieure (X) des faces frontales (12, 13) de telle sorte que, lors du lancer, chaque face frontale (12, 13) atterrit presque exactement aussi souvent en-dessous que chaque face latérale (11, 14-17),
**caractérisé en ce que**
la distance (Y) entre les deux faces frontales (12, 13) est supérieure à la périphérie intérieure (X) des faces latérales, et
le rapport de la distance des faces frontales (Y) à la périphérie intérieure (X) est situé entre 1,0 et 2,0.

2. Dé selon la revendication 1, **caractérisé en ce qu'**il est prévu au centre du dé une cavité (20) avec un élément cylindrique (22) qui est plus petit que la cavité (20) et librement mobile dans celle-ci.

3. Dé selon la revendication 1 ou 2, **caractérisé en ce que** chacun des coins entre une face frontale (12, 13) et deux faces latérales (11, 14-17) est arrondi.
